# EUROPÄISCHE PATENTANMELDUNG

(11) **EP 0 001 392 A1**
(43) Veröffentlichungstag der Anmeldung: **18.04.1979**
(21) Anmeldenummer: 78100720.8
(22) Anmeldetag: 22.08.1978
(51) Int. Cl.: F17C 13/00, F17C 5/02, B65D 87/32

(54) **Vorrichtung zum Abtrennen des bei der Förderung tiefsiedender verflüssigter Gase verdampfenden Gases**

(30) Priorität: 24.09.1977 DE 2743131
(71) Anmelder: MESSER GRIESHEIM GMBH, 60314 Frankfurt (DE)
(72) Erfinder: Volker, Wolfgang, D-4000 Düsseldorf (DE); Nobis, Peter, D-4150 Krefeld (DE); Buchmüller, Jürgen, D-4150 Krefeld (DE)

(57) **Zusammenfassung**

Bei der Förderung tiefsiedender verflüssigter Gase in Rohrleitungen bildet sich eine Zweiphasenströmung aus Gas und Flüssigkeit aus, da ständig etwas Gas durch Wärmeeinfall verdampft. Das verdampfte Gas kann in Phasentrennern abgetrennt werden, die im wesentlichen aus einem isolierten Behälter (1) mit einer Zuführleitung (3) für das tiefsiedende verflüssigte Gas und Abführleitungen (10, 12) für das abgetrennte gasförmige und verbliebene flüssige Gas bestehen.

Die Flüssigkeitsphase fällt dabei in Flüssigkeitströpfchen unterschiedlichster Größe an. Die kleineren Tropfen werden teilweise mit der Gasphase mitgerissen, was gleichbedeutend mit einem Verlust an Flüssigphase ist. Die isolierten Behälter werden daher möglichst groß ausgebildet. um geringe Gasgeschwindigkeiten zu erreichen.

Die große Bauform der isolierten Behälter wird vermieden, indem die Zuführleitung für das tiefsiedende verflüssigte Gas im Behälter in einen porösen Hohlkörper (4) mündet. Die Flüssigkeit tritt aus dem porösen Hohlkörper in Form gleichmäßiger, großer Tropfen aus.

## Beschreibung

Die Erfindung betrifft eine Vorrichtung zum Abtrennen des bei der Förderung tiefsiedender Gase verdampfenden Gases.

Tiefsiedende Gase, wie Sauerstoff, Stickstoff, Argon und Methan, werden aus wirtschaftlichen Gründen in flüssigem Zustand gefördert und gespeichert. Für viele Bearbeitungsverfahren wird Stickstoff in flüssiger Form als Kühlmedium eingesetzt. Bei jeder Förderung und Speicherung tiefsiedender verflüssigter Gase sind Verdampfungsverluste unvermeidbar, da auch bei bester Isolierung das Eindringen von Wärme in die Leitungen und Speicherbehälter nicht völlig vermieden werden kann. Im Gleichgewichtszustand ruft jede Wärmezufuhr die Verdampfung eines entsprechenden Teiles des verflüssigten Gases hervor. Diese Verdampfung kann nur durch Erhöhung des _{V}erfahrensdruckes verhindert werden, die jedoch vielfach aus technischen oder wirtschaftlichen Gründen nicht zugelassen werden kann. Die verdampften Gasmengen bereiten insbesondere bei der Förderung von tiefsiedenden verflüssigten Gasen erhebliche Schwierigkeiten. Besonders bei langen Versorgungsleitungen zwischen dem Flüssiggasspeicher und der Einsatzstelle , welche sich aufgrund räumlicher Gegebenheiten in den Betrieben oft nicht vermeiden lassen, sind die Schwierigkeiten durch die teilweise Verdampfung erheblich.

Die teilweise Verdampfung des verflüssigten Gases verursacht bei der Förderung in Rohrleitungen eine Zweiphasenströmung. Es können sich dabei Gaspfropfen bilden, so daß an die Einsatzstelle beispielsweise kein flüssiger, sondern gasförmiger Stickstoff gelangt. Dies führt dazu, daß das Kälteangebot an der Einsatzstelle unzureichend ist.

Eine Möglichkeit zur Abhilfe besteht darin, die Versorgungsleitung über eine Stichleitung ständig zu entgasen, um dadurch ein Verstopfen der Leitung mit Gas zu verhindern. Dies ist aber gleichbedeutend mit einem Verlust an Kühlmittel.

Eine bessere Möglichkeit bietet der Einbau eines Phasentrenners zwischen dem Flüssiggasspeicher und der Einsatzstelle. Dadurch wird sichergestellt, daß die Einsatzstelle gleichmäßig mit tiefsiedendem verflüssigten Gas versorgt wird. Das im Phasentrenner abgetrennte-verdampfte Gas kann ebenfalls zur Einsatzstelle geleitet werden und die Kühlwirkung unterstützen. Derartige Phasentrenner sind bekannt, beispielsweise aus der US-PS 3 858 404. Sie bestehen im Prinzip aus einem Behälter, in welchem das tiefsiedende verflüssigte Gas, welches bereits teilweise verdampft ist, eingeführt wird. Im Behälter trennt sich die Flüssigkeit vom Gas, so daß beide Medien aus dem Behälter getrennt abgezogen werden können.

Diese Phasentrenner funktionieren zwar zufriedenstellend, nachteilig ist jedoch ihr verhältnismäßig großes Bauvolumen und eine recht unwirtschaftliche Betriebsweise. Dies ist darauf zurückzuführen, daß das teilweise verdampfte tiefsiedende verflüssigte Gas beim Eintritt in den phasenseparator in Gas und in Flüssigkeitstropfen unterschiedlichster Größe aufgeteilt wird. Während hierbei die größeren Tropfen zum Gefäßboden fallen und sich als Flüssigkeit sammeln, werden die kleineren Tropfen vom gebildeten Gas mitgerissen und durch die Abzugsleitung für das im Phasenseparator gebildete Gas mit entfernt. Dies ist gleichbedeutend mit einem Verlust an Kühlflüssigkeit, der insbesondere dann spürbar wird, wenn das abgezogene Gas nicht zu Kühlzwecken weiter verwendet werden kann.

Um das Mitreißen der Flüssigkeitströpfchen möglichst weitgehend zu verhindern, baut man den Phasenseparator sehr großvolumig, weil dann die Gasgeschwindigkeiten geringer bleiben und nur die sehr kleinen Tropfen vom Gas mitgerissen werden. Abgesehen von dem erhöhten Raumbedarf werden die Baukosten für die _{P}hasensepa- ratoren hierdurch auch stark erhöht, weil die Behälter isoliert werden müssen und die Isolierung teuer ist.

Der Erfindung liegt daher die Aufgabe zugrunde, eine Vorrichtung zum Abtrennen des bei der Förderung tiefsiedender verflüssigter Gase verdamfenden Gases, bestehend aus einem isolierten Behälter mit einer Zuführleitung für das tiefsiedende verflüssigte Gas und Abführleitungen für das abgetrennte gasförmige und verbliebene flüssige Gas, sowie Einrichtungen zur Regelung des Füllstandes im Behälter und der Zufuhr des tiefsiedenden verflüssigten Gases in den Behälter, zu schaffen, durch welche das Mitreißen von Flüssigkeitströpfchen mit dem abgetrennten, verdampften Gas vermieden wird und die außerdem nur ein äußerst geringes Bauvolumen benötigt.

Gemäß der Erfindung wird dies dadurch erreicht, daß die Zuführleitung für das tiefsiedende verflüssigte Gas im Behälter in einen porösen Hohlkörper mündet.

Der poröse Hohlkörper wird hierbei vorzugsweise im oberen Bereich des Behälters eingeordnet. Bei einer bevorzugten Ausführungsform der Erfindung wird die Zuführleitung für das tiefsiedende verflüssigte Gas durch den oberen Behälterboden in den Behälter geführt. Besonders vorteilhaft ist es, wenn nicht nur die Zuführleitung, sondern auch die Abführleitung und die Leitungen für die Regelungseinrichtungen mittels einer gemeinsamen Flanschverbindung durch den oberen Behälterboden in den Behälter geführt werden.

Hierbei werden die Kälteverluste gering gehalten, da nur eine gemeinsame Wärmebrücke gebildet wird. Außerdem ermöglicht die gemeinsame Flanschverbindung die Verwendung und den gegenseitigen Austausch verschiedener Behältertypen.

Die Wirksamkeit der erfindungsgemäßen Vorrichtung beruht darauf, daß in dem porösen Hohlkörper eine Vortrennung zwischen Flüssigkeit und Gas stattfindet. Die Flüssigkeit sammelt sich am Boden des porösen Hohlkörpers und regnet in Form großer Tropfen in den isolierten Behälter. Diese großen Tropfen werden infolge ihres Gewichtes vom Gasstrom nicht mitgerissen. Es können daher hohe Gasgeschwindigkeiten und dementsprechend geringe Bauvolumina der isolierten Behälter zugelassen werden.

Die beim Eintritt in den porösen Hohlkörper sich bildenden kleinen FlUssigkeitstropfen können den porösen Hohlkörper nicht mit dem Gasstrom verlassen, sondern vereinigen sich mit den großen Tropfen zu einem Flüssigkeitsbad bestimmter Höhe im porösen Hohlkörper. Diese Flüssigkeit gelang ausschließlich in Form großer Tropfen aus dem porösen Hohlkörper. Das gebildete Gas durchdringt dagegen den porösen Hohlkörper ohne Schwierigkeiten an den Stellen, die von der Flüssigkeit nicht benetzt werden.

Da die gebildete Flüssigkeit den porösen Hohlkörper ausschließlich in Form großer Tropfen verläßt, kann der poröse Hohlkörper im oberen Bereich des isolierten Behälters angeordnet werden. Dadurch wird die Bauhöhe verringert. Bei den bisherigen Phasenseparatoren er=- folgt dagegen die Einführung des tiefsiedenden verflüssigten Gases in der Mitte des Behälters, damit möglichst viele Tropfen, die zunächst vom gebildeten Gas mitgerissen werden, im Behälter noch die Gelegenheit haben, sich vom Gasstrom zu trennen und nach unten zu fallen.

Die Zeichnungen veranschaulichen ein Ausführungsbeispiel der Erfindung.

Es zeigen:
Fig. 1 eine erfindungsgemäße Vorrichtung, bei der sämtliche Leitungen durch den oberen Behälterboden geführt sind,
Fig. 2 einen Querschnitt durch einen porösen Hohlkörper zur Vortrennung von Gas und Flüssigkeit.

Der in Fig. 1 dargestellte isolierte Behälter 1 besitzt eine mit einem Ventil 2 versehene Zuführleitung 3 für das tiefsiedende verflüssigte Gas, welche erfindungsgemäß in einen im Behälter 1 angeordneten Hohlkörper 4 mündet. Der poröse Hohlkörper 4 ist in Fig. 2 vergrößert dargestellt. Das durch die Zuführleitung 3 in den porösen Hohlkörper 4 eingetretene verflüssigte Gas trennt sich in eine flüssige und eine gasförmige Phase. Die durch die gestrichelten Pfeile 5 dargestellte gasförmige Phase entweicht durch die Wände des porösen Hohlkörpers 4. Sämtliche Tröpfchen der flüssigen Phase sammeln sich als Flüssigkeitsbad 6 am Boden des porösen Hohlkörpers 4. Die Flüssigkeit perlt in Form großer Tropfen durch den Boden des porösen Hohlkörpers 4 nach unten, was durch ausgezogene Pfeile 7 dargestellt ist. Die austretenden Flüssigkeitstropfen sind so schwer, daß sie sofort nach unten fallen und nicht von dem aus dem porösen Hohlkörper 4 austretenden Gas mitgerissen werden können. Der poröse Hohlkörper 4 kann daher im oberen Bereich des isolierten Behälters 1 angeordnet werden. Das Behältervolumen kann daher viel besser ausgenutzt und seine Höhe verringert werden.

Da die schweren Flüssigkeitstropfen vom Gas nicht mitgerissen werden, können höhere Gasgeschwindigkeiten zugelassen werden, was gleichbedeutend mit einer weiteren Verringerung des Behältervolumens ist.

Die aus dem porösen Hohlkörper 4 ausgetretene Flüssigkeit sammelt sich am Boden des isolierten Behälters 1 als Flüssigkeitsbad 8. Die Flüssigkeit wird durch die mit einem Ventil 9 versehene Abführleitung 10 abgezogen. Entsprechend wird die Gasphase mittels der mit einem Ventil 11 versehenen Abführleitung 12 aus dem . Behälter 1 entfernt.

Die Regelung der Flüssigkeitszufuhr durch die Leitung 3 und des Füllstandes im Behälter 1 erfolgt mit Hilfe der Druckwächter 13 und 14 und des Induktionsschalters 15. Bei Absenkung unter einen vorgegebenen Druck im Behälter 1 schaltet der Druckwächter 13 das Ventil 2 ein, so daß der Behälter 1 gefüllt wird. Während des Füllvorgangs steigt der Druck im Behälter 1 an. Je nach eingestelltem Abblasdruck wird mittels des Druckwächters 14 das Ventil 11 geöffnet. Es strömt dann solange ein Gas-Flüssigkeitsgemisch durch die Leitung 3 und den porösen Hohlkörper 4 in den _{B}e-hälter 1 ein, bis das Ventil 2 über die Flüssigkeitsanzeige mit Induktionsschalter 15 geschlossen wird. Erst nach dem Absinken des Flüssigkeitsspiegels wird das Ventil 2 wieder geöffnet, so daß erneut die Gas-Flüssigkeitsmischung in den Phasentrenner nachströmen kann.

Sämtliche Leitungen treten von oben in den Behälter 1 ein und werden mittels einer gemeinsamen Flanschverbindung 16 zusammengefaßt. Die Zahl der Wärmebrücken wird hierdurch verringert, die Verdampfungsverluste demzufolge klein gehalten. Da keine Flüssigkeitströpfchen mit dem Gasstrom durch Abführleitung 12 mitgerissen werden, ergibt sich ein überaus guter Wirkungsgrad des Phasentrenners.

Außerdem können auch Gas-Flüssigkeitsgemische mit außerordentlich hohen Gasanteilen einwandfrei getrennt werden. Die nachfolgende Tabelle gibt Versuchsergebnisse wieder und zeigt, daß eine Trennung bis zu maximal 90% Gasanteil möglich ist:

In der Tabelle gibt Gₗ das Gewicht des in der Zeit t aus dem Lagertank entnommenen Gas-Flüssigkeitsgemisches, in diesem Fall Stickstoff, an. Der Mengendurchsatz wird durch mₗ, der Druck des Lagertanks durch P₁ wiedergegeben. G₂ gibt das Gewicht des in der Gleichen Zeit t im Phasentrenner abgetrennten flüssigen Stickstoffs an. Die Durchsatzmenge und der Druck im Phasentrenner, also im isolierten Behälter 1 werden durch m₂ und P₂ wiedergegeben. Im vorliegenden Versuchsbeispiel wurde ein hoher Gasanteil durch eine starke Absenkung des Druckes im isolierten Behälter 1 und eine zusätzliche Heizung einer versuchsweise eingesetzten Verdampferschlange erreicht. Selbstverständlich funktioniert die Einrichtung genauso gut, wenn der Gasanteil im wesentlichen nur durch Wärmezufuhr in die Zuführleitung 3 erzeugt wird.

## Patentansprüche

1. Vorrichtung zum Abtrennen des bei der Förderung tiefsiedender verflüssigter Gase verdampfenden Gases, bestehend aus einem isolierten Behälter mit einer Zuführleitung für das tiefsiedende verflüssigte Gas und Abführleitungen für das abgetrennte gasförmige und verbliebene flüssige Gas, sowie Einrichtungen zur Regelung des Füllstandes im Behälter und der Zufuhr des tiefsiedenden verflüssigten Gases in den Behälter,
dadurch gekennzeichnet, daß die Zuführleitung (3) für das tiefsiedende verflüssigte Gas im Behälter (1) in einen porösen Hohlkörper (4) mündet.

2. Vorrichtung nach Anspruch 1,
dadurch gekennzeichnet, daß der poröse Hohlkörper (4) im oberen Bereich des Behälters (1) angeordnet ist.

3. Vorrichtung nach Anspruch 1 oder 2,
dadurch gekennzeichnet, daß die Zuführleitung (3) durch den oberen Behälterboden in den Behälter (1) geführt ist.

4. Vorrichtung nach einem der Ansprüche 1 bis 3,
dadurch gekennzeichnet, daß die Zuführleitung (3), die Abführleitungen (10,12) und die Leitungen für die Regelungseinrichtungen (13,14,15) mittels einer gemeinsamen Flanschverbindung (16) durch den oberen Behälterboden in den Behälter (1) geführt sind.
